# EUROPÄISCHE PATENTSCHRIFT

(11) **EP 3 939 755 B1**
(45) Veröffentlichungstag und Bekanntmachung des Hinweises auf die Patenterteilung: **10.04.2024**
(21) Anmeldenummer: 21162436.6
(22) Anmeldetag: 12.03.2021
(51) Int. Cl.: B26B 19/24

(54) **SCHERKOPF FÜR EINE TIERSCHERMASCHINE UND EINE TIERSCHERMASCHINE**
SHEARING HEAD FOR ANIMAL CLIPPER AND ANIMAL CLIPPER
TÊTE DE COUPE POUR UNE TONDEUSE POUR ANIMAUX ET TONDEUSE POUR ANIMAUX

(30) Priorität: 13.07.2020 CH 8552020
(43) Veröffentlichungstag der Anmeldung: 19.01.2022
(73) Patentinhaber: Heiniger AG, 3360 Herzogenbuchsee (CH)
(72) Erfinder: Isenschmid, Reto, 4556 Bolken (CH)
(74) Vertreter: BOVARD AG

(56) Entgegenhaltungen:
- CH-A5- 661 242
- GB-A- 2 169 236

## Beschreibung

### Technisches Gebiet der Erfindung

Die vorliegende Erfindung bezieht sich auf das technische Gebiet der Tierschermaschinen, insbesondere der Viehschermaschinen, wie zum Beispiele Pferdeschermaschinen. Speziell betrifft die Erfindung einen Scherkopf für eine Tierschermaschine, umfassend eine Druckregelvorrichtung für das Einstellen eines Drucks mit welchem ein Obermesser auf ein Untermesser, wobei die Druckregelvorrichtung einen Druckanzeigestift für das Anzeigen des eingestellten Drucks aufweist. Die vorliegende Erfindung bezieht sich ausserdem auch auf eine Tierschermaschine, umfassend einen Scherkopf gemäss vorliegender Erfindung.

### Stand der Technik

Tierschermaschinen sind in einer Vielzahl von Ausführungsformen bekannt. Die meisten umfassen ein Scherhandstück für das Halten der Maschine durch den Benutzer und einen Scherkopf für das tatsächliche Scheren des Tiers. Der Scherkopf weist normalerweise zwei Messer auf, bezeichnet als Obermesser und Untermesser, welche sich relativ zueinander bewegen, um die Schnittwirkung zu erzeugen. Moderne Tierschermaschinen weisen einen vom Handstück trennbaren Scherkopf auf. Dies ermöglicht einerseits das einfache Reinigen des Scherkopfs und anderseits das Ersetzen eines defekten Scherkopfs. Die Schermaschine weist einen Motor auf, meistens einen elektrischen Motor für den Antrieb der Messer.

Bei herkömmlichen Tierschermaschinen bewegen sich das Ober- und Untermesser translatorisch relativ zu einander. Derartige Schermaschinen sind zum Beispiel aus der britischen Patentanmeldung GB2159454, aus dem australischen Patent AU509163 B2, aus der französischen Patentanmeldung FR1542796, aus der britischen Patentanmeldung GB2169236 und aus dem Schweizer Patent CH661242 bekannt. Alle diese Maschine weisen eine Druckregelvorrichtung mit einem drehbaren Regelknopf für das Einstellen des Drucks des Obermessers auf das Untermesser auf. Das Einstellen oder Nachjustieren des Drucks ist notwendig, da im Laufe des Scherens die Messer immer stumpfer werden. Mit dem Einstellen eines grösseren Drucks versucht man dem entgegenzuwirken, um die Schnittqualität der Schermaschine während mehrerer Schervorgängen konstant zu halten.

Nichtsdestotrotz kann der Druck des Obermessers auf das Untermesser nicht beliebig hoch eingestellt werden. Wenn der Druck zu gross wird, entstehen zwischen den Messern sehr grosse Reibungen, was zu einer Erwärmung der Messer führt. Eine zu grosse Temperaturerhöhung der Messer ist unerwünscht, da somit das Scheren für die Tiere unangenehm werden und die Schermaschine selbst darunter leiden kann.

Der Benutzer bekannter Tierschermaschinen braucht deswegen eine grosse Erfahrung, um stets den richtigen Druck einzustellen. Da in der Regel keine Anzeige vorhanden ist, um die Anzahl von Umdrehungen anzuzeigen, die bisher am drehbaren Regelknopf durchgeführt worden sind, muss sich der Benutzer diese merken, um den tatsächlich eingestellten Druck zu kennen. Bei sehr langen Schervorgängen, wie zum Beispiel das Scheren von vielen Tieren, ist es nicht selten, dass der Benutzer die Druckeinstellung einfach vergisst mit der Gefahr einen zu hohen Scherdruck einzustellen.

Bei keiner der bekannten Tierschermaschinen ist eine Scherdruckanzeige vorgesehen, dank welcher der momentane Druck des Obermessers auf das Untermessers angezeigt werden kann. Wie oben erläutert, hätte eine solche Anzeige aber viele Vorteile.

Ausgehend vom Stand der Technik, liegt der vorliegenden Erfindung daher die Aufgabe zugrunde, vorbesagte Nachteile zu überwinden und einen Scherkopf für eine Tierschermaschine sowie eine Tierschermaschine vorzuschlagen, mit welchen der Druck des Obermessers auf das Untermessers stets feststellbar ist.

### Zusammenfassung der Erfindung

Gemäss der vorliegenden Erfindung werden diese Aufgaben durch die Merkmale des unabhängigen Anspruchs 1 gelöst. Weitere vorteilhafte Ausführungsformen gehen ausserdem aus den abhängigen Ansprüchen und der Beschreibung hervor.

Insbesondere werden die Aufgaben der vorliegenden Erfindung durch einen Scherkopf für eine Tierschermaschine gelöst, umfassend ein Obermesser und ein Untermesser, wobei das Obermesser relativ zum Untermesser bewegbar ist, eine Druckregelvorrichtung, umfassend einen drehbaren Regelknopf, mit welcher der Druck des Obermessers auf das Untermesser einstellbar ist, wobei die Druckregelvorrichtung einen zum Regelknopf koaxial angeordneten und translatorisch bewegbaren Druckanzeigestift umfasst, wobei der Druckanzeigestift für einen Benutzer des Scherkopfs zumindest teilweise sichtbar ist, wobei die längsaxiale Position des Druckanzeigestifts relativ zum Regelknopf abhängig ist von dem mit der Druckregelvorrichtung eingestellten Druck des Obermessers auf das Untermesser, wobei die Druckregelvorrichtung einen mit dem Obermesser zusammenwirkenden Druckbügel, eine mit dem Regelknopf verbundene Regelknopfspindel, eine zwischen Regelknopfspindel und Druckbügel angeordnete Druckbügelfeder und eine zur Regelknopfspindel koaxial angeordnete und translatorisch entlang ihrer Längsachse relativ zur Regelknopfspindel frei bewegbare Distanzschraube umfasst, wobei durch Anpassen der Distanz zwischen Regelknopfspindel und Druckbügel der Druck des Obermessers auf das Untermesser einstellbar ist und wobei ein erstes Ende der Distanzschraube mit dem Druckbügel verbunden ist und ein zweites Ende der Distanzschraube mit dem Druckanzeigestift derart zusammenwirkt, dass eine Verschiebung der Distanzschraube gegenüber der Regelknopfspindel eine Verschiebung des Druckanzeigestifts bewirkt.

Aus der Position des Druckanzeigestifts kann der Benutzer eine Information über den eingestellten Druck zwischen Obermesser und Untermesser ermitteln. Der Benutzer kann also erkennen, wann der eingestellte Druck einen kritischen Bereich erreicht, bei welchem die Reibungen zwischen Obermesser und Untermesser eine starke Temperaturerhöhung bewirken können. Darüber hinaus kann der Benutzer ermitteln, wann eine Auswechslung oder eine Nachschärfung der Messer nötig wird.

Darüber hinaus kann dank dem erfindungsgemässen Scherkopf die Verschiebung des Druckanzeigestifts als Reaktion auf die Anpassung des Drucks des Obermessers auf das Untermesser besonders einfach umgesetzt werden.

In einer weiteren bevorzugten Ausführungsform der vorliegenden Erfindung ist zwischen dem zweiten Ende der Distanzschraube und dem Druckanzeigestift ein Verstärkungsmittel vorgesehen, mit welchem eine kleine Verschiebung der Distanzschraube in eine grössere Verschiebung des Druckanzeigestifts umgewandelt wird. Dies ist vorteilhaft, da sich die verschiedenen Elemente zwischen ihrer Position bei einem kleinen Druck und ihrer Position bei einem maximalen Druck nur wenig verschieben, typischerweise ein paar Millimeter. Dank dem Verstärkungsmittel ist die Verstellung des Drucks für den Benutzer besser erkennbar.

In einer anderen bevorzugten Ausführungsform der vorliegenden Erfindung umfasst das Verstärkungsmittel einen Drücker und einen zwischen Drücker und Druckanzeigestift positionierten Hebel, wobei der Drücker mit dem zweiten Ende der Distanzschraube verbunden ist und eine geneigte Fläche in Bezug auf die Längsachse der Distanzschraube aufweist, wobei die Neigung der geneigten Fläche des Drückers der Neigung einer Fläche des gegenüberliegenden Endes des Druckanzeigestifts entspricht und wobei der Hebel schwenkbar in Bezug auf die Längsachse der Distanzschraube am Regelknopf befestigt ist. Dieser Mechanismus ermöglicht es dem Druckanzeigestift, sich so weit zu bewegen, dass der Benutzer auch eine kleine Druckverstellung wahrnehmen kann.

In noch einer anderen bevorzugten Ausführungsform der vorliegenden Erfindung umfasst die Druckregelvorrichtung Arretierungsmittel, mittels welcher der Regelknopf in bestimmten Drehpositionen arretierbar ist. Damit kann sichergestellt werden, dass sich der Regelknopf nicht von selbst dreht, was zu einer unbeabsichtigten Druckverstellung führen würde.

In einer weiteren bevorzugten Ausführungsform der vorliegenden Erfindung umfassen die Arretierungsmittel Rastelemente, die konfiguriert sind, um mit auf der inneren Seite des Regelknopfs vorgesehenen Kerben zusammenzuwirken. Dies stellt eine besondere einfache Ausführungsform der Arretierungsmittel dar. Die Arretierungsmittel geben dem Anwender darüber hinaus ein haptisches Feedback, dass er der Scherdruck geringfügig erhöht hat und die Schnittleistung der Messer besser sein sollte.

In noch einer weiteren bevorzugten Ausführungsform der vorliegenden Erfindung ist die Aussenfläche des Druckanzeigestifts zumindest teilweise in mehrere Zonen eingeteilt, wobei jede Zone einem Druckbereich des Drucks des Obermessers auf das Untermesser entspricht. Damit kann der Benutzer leicht erkennen, ob der eingestellte Druck klein, mittel oder gross ist. Eine andere Unterteilung ist natürlich möglich.

In einer anderen bevorzugten Ausführungsform der vorliegenden Erfindung weist jede Zone eine andere Farbe auf. Damit kann die Aussenfläche des Druckanzeigestifts in Art eines Ampelsystem gestaltet sein, mit welchem der Benutzer informiert wird, ob der eingestellte Druck klein, mittel oder kritisch ist.

In einer anderen bevorzugten Ausführungsform der vorliegenden Erfindung ist das Obermesser gegenüber dem Untermesser translatorisch bewegbar.

Die Aufgaben der vorliegenden Erfindung werden ausserdem auch durch eine Tierschermaschine erreicht, umfassend einen Scherkopf gemäss vorliegender Erfindung.

Weitere Einzelheiten der Erfindung gehen aus der nun folgenden Beschreibung der bevorzugten Ausführungsformen der Erfindung hervor, welche in den beigelegten Zeichnungen dargestellt sind. Aus der Beschreibung lassen sich auch die weiteren Vorteile der vorliegenden Erfindung entnehmen sowie Anregungen und Vorschläge, wie die Erfindungsgegenstände im Rahmen des Beanspruchten abgeändert oder auch weiterentwickelt werden könnte.

### Kurzbeschreibung der Zeichnungen

Figur 1 zeigt eine Seitenansicht eines Scherkopfs bei kleinem Messerdruck gemäss einer bevorzugten Ausführungsform der vorliegenden Erfindung;
Figur 2 zeigt eine Seitenschnittansicht eines Scherkopfs bei kleinem Messerdruck gemäss der bevorzugten Ausführungsform der vorliegenden Erfindung;
Figur 3 zeigt eine erste perspektivische Ansicht eines Scherkopfs mit ausgeblendeter Aussenhülle und bei kleinem Messerdruck gemäss der bevorzugten Ausführungsform der vorliegenden Erfindung;
Figur 4 zeigt eine zweite perspektivische Ansicht eines Scherkopfs mit ausgeblendeter Aussenhülle und bei kleinem Messerdruck gemäss der bevorzugten Ausführungsform der vorliegenden Erfindung;
Figur 5 zeigt eine erste Detailansicht der Figur 2;
Figur 6 zeigt eine zweite Detailansicht der Figur 2;
Figur 7 zeigt eine Seitenschnittansicht eines Scherkopfs mit ausgeblendeter Aussenhülle und bei grossem Messerdruck gemäss der bevorzugten Ausführungsform der vorliegenden Erfindung;
Figur 7a zeigt eine Detailansicht der Figur 7;
Figur 8 zeigt eine erste perspektivische Ansicht eines Scherkopfs mit ausgeblendeten Aussenhülle und Regelknopf gemäss der bevorzugten Ausführungsform der vorliegenden Erfindung;
Figur 8a zeigt eine Detailansicht der Figur 8; und
Figur 9 zeigt die innere Seite des Regelknopfs und die Rastelemente eines Scherkopfs gemäss der bevorzugten Ausführungsform der vorliegenden Erfindung.

### Bevorzugte Ausführungsformen der Erfindung

Figuren 1 und 2 zeigen eine Seitenansicht und eine Seitenschnittansicht eines Scherkopfs 10 für eine Tierschermaschine gemässe einer bevorzugten Ausführungsform der vorliegenden Erfindung. Der Scherkopf 10 weist aus dem Stand der Technik bekannten Kopplungsmittel 11 für das Fixieren an ein Scherhandstück (hier nicht gezeigt) auf. Das Scherhandstück umfasst einen Antriebsmotor mit welchem ein Obermesser 12 translatorisch relativ zu einem Untermesser 13 bewegt werden kann. Die Kopplung des Antriebsmotors mit dem Obermesser 12 ist für einen Fachmann bekannt und wird hier nicht im Detail erläutert.

Wie in den Figur 3 und 4 ersichtlich umfasst der Scherkopf 10 eine Druckregelvorrichtung 14 für das Einstellen des Drucks des Obermessers 12 auf das Untermesser 13. Die Druckregelvorrichtung 14 weist einen drehbaren Regelknopf 15, einen Druckbügel 16, eine Druckbügelfeder 17, einen Schwenkhebel 18 und eine Blattfeder 19.

Die Funktionsweise der Druckregelvorrichtung 14 kann am besten anhand der Figur 5 verstanden werden. Die Druckregelvorrichtung 14 umfasst neben den schon benannten Elementen auch eine mit dem Regelknopf 15 verbundenen Regelknopfspindel 20. Durch das Drehen des Regelknopfs 15 kann die Spindel 20 in Richtung A (siehe Pfeil in Figur 5) bewegt werden und die Druckbügelfeder 17 zusammengedrückt werden. Dadurch wird eine Kraft in Richtung A auf den Druckbügel 16 erzeugt, was über die Blattfeder 19 und den Schwenkhebel 18 zu einer Erhöhung des Drucks des Obermessers 12 auf das Untermesser 13 führt. Wichtig zu beachten ist, dass normalerweise, und im Gegensatz zu dem in Figur 5 gezeigten, kein Abstand zwischen Spindel 20 und Druckbügelfeder 17 besteht. Der in Figur 5 gezeigte Abstand ist nur für eine besseres Verständnis der Funktionsweise der Druckregelvorrichtung 14 dargestellt.

Wie in Figur 5 gezeigt, verfügt die Druckregelvorrichtung 14 auch über eine Distanzschraube 21, die ein mit dem Druckbügel 16 verbindbares erstes Ende 21a aufweist. Die Distanzschraube 21 ist derart konzipiert, dass sie translatorisch entlang ihrer Längsachse relativ zur Spindel 20 frei bewegbar ist. Mit anderen Worten, wenn sich die Spindel 20 entlang der Richtung A bewegt, bleibt die Distanzschraube 21 an Ort und Stelle. Die Druckregelvorrichtung 14 verfügt darüber hinaus über einen mit einem zweiten Ende 21b der Distanzschraube 21 verbundenen Drücker 22. Der Drücker 22 weist eine geneigte Fläche mit einer Neigung auf, welche der Neigung einer Fläche des gegenüberliegenden Endes eines Druckanzeigestifts 23 entspricht. Zwischen Drücker 22 und Druckanzeigestift 23 ist noch ein Hebel 24 vorgesehen, der schwenkbar in Bezug auf die Längsachse der Distanzschraube 21 am Regelknopf 15 befestigt ist. Schliesslich ist eine Anzeigestiftfeder 25 (siehe Fig.6) zwischen Druckanzeigestift 23 und Regelknopf 15 vorgesehen. Die Anzeigestiftfeder 25 dient der Rückstellung des Druckanzeigestifts 23, wenn der Scherdruck verringert wird. Zudem gewährleistet die Anzeigestiftfeder 25, dass der Druckanzeigestift 23 mit dem Hebel 24 und dem Drücker 22 in Kontakt bleibt.

Wenn nun der Regelknopf 15 gedreht wird, um den Druck des Obermessers 12 auf das Untermesser 13 zu erhöhen, werden die Spindel 20 und mit ihr das am Regelknopf 15 befestigte Ende des Hebels 24 in Richtung A befördert. Wie in den Figuren 7 und 7a gezeigt, bewirkt die Verschiebung der Spindel 20 ein Schwenken des Hebels 24 und eine Verschiebung des Druckanzeigestifts 23 in Richtung B. Damit wird eine Aussenfläche 23a des Druckanzeigestifts 23 für den Benutzer zumindest teilweise sichtbar. Es ist natürlich klar, dass die Länge des Druckanzeigestifts 23, die für den Benutzer erkennbar ist, von dem eingestellten Messerdruck abhängt. Dank der Druckregelvorrichtung 14, spezifisch dank der Distanzschraube 21, dem Drücker 22, dem Hebel 24 und dem Druckanzeigestift 23, steht dem Benutzer ein Mittel zur Verfügung, das ihn über den eingestellten Druck informiert. Wichtig zu beachten ist, dass der Drücker 22 mit dem Hebel 24 ein Verstärkungsmittel bilden. Dank diesen Elementen wird eine kleine Verschiebung der Spindel 20 relativ zur Distanzschraube 21 in eine grössere Verschiebung des Druckanzeigestifts 23 umgewandelt. Dies ist vorteilhaft, da die Spindel 20 zwischen ihrer Position bei einem kleinen Messerdruck und ihrer Position bei einem maximalen Druck nur wenig, typischerweise ein paar Millimeter, verschoben wird.

Vorteilhaftweise ist die Aussenfläche 23a des Druckanzeigestifts 23 in mehrere Zonen eingeteilt, wobei jede Zone einem Druckbereich des Drucks des Obermessers 12 auf das Untermesser 13 entspricht. Jede Zone kann zum Beispiel eine andere Farbe aufweisen. Damit kann eine Art Ampelsystem mit einer grünen Zone, die einem kleinen Druck entspricht, mit einer orangen Zone für einen mittleren Druck und mit einer roten Zone für einen kritischen Druck vorgesehen werden. Selbstverständlich können die Zonen andere Farben aufweisen oder die Information über die Höhe des Drucks anders dargestellt werden, wie zum Beispiel über Zahlen auf der Aussenfläche 23a.

Wichtig zu beachten ist, dass selbst wenn der Drücker 22 und Hebel 24 vorteilhaft sind, eine Druckregelvorrichtung 14 gemäss vorliegender Erfindung auch eine direkte Verbindung zwischen Distanzschraube 21 und Druckanzeigestift 23 vorsehen kann.

Die Figuren 8 und 8a zeigen den Scherkopf 10 mit ausgeblendetem Regelknopf 15. Mit der Ausblendung des Regelknopfs 15 werden die Rastelemente 26 sichtbar, mit welcher der Regelknopf 15 in bestimmten Drehpositionen arretierbar ist. Wie in Figur 5 gezeigt, verfügen die Rastelement 26 über Vorsprünge 26a, die mit Kerben 15a zusammenwirken, welche auf der inneren Seite des Regelknopfs 15 vorgesehen sind. Solche Rastelemente 26 haben den Vorteil, dass sie dafür sorgt, dass die Drehposition des Regelknopfs 15, und daher der Messerdruck, bei dem Einsatz des Scherkopfs 10 und selbst bei starken Vibrationen konstant bleibt.

Zum Schluss sei nochmals darauf hingewiesen, dass die hier beispielhaft beschriebenen Ausführungsformen nur Realisierungsmöglichkeiten der erfindungsgemässen Ideen darstellen und keinesfalls als limitierend angesehen werden sollen. Der Fachmann wird verstehen, dass noch andere Implementierungen der Erfindung und weitere Elemente möglich sind, ohne dass die wesentlichen Merkmale der Erfindung vernachlässigt werden. Insbesondere wird ein Fachmann ohne weiteres verstehen, dass die vorliegende Erfindung auch auf einen Scherkopf und eine Schermaschine mit rotierenden Messern angewendet werden kann. Dabei kann sich nur das Obermesser relativ zu Untermesser bewegen, oder beide Messer führen Kreisbewegungen mit unterschiedlichen Drehrichtungen aus.

## Patentansprüche

1. Scherkopf (10) für eine Tierschermaschine, umfassend ein Obermesser (12) und ein Untermesser (13), wobei das Obermesser (12) relativ zum Untermesser (13) bewegbar ist, eine Druckregelvorrichtung (14), umfassend einen drehbaren Regelknopf (15), mit welcher der Druck des Obermessers (12) auf das Untermesser (13) einstellbar ist,
wobei
die Druckregelvorrichtung (14) einen zum Regelknopf (15) koaxial angeordneten und translatorisch bewegbaren Druckanzeigestift (23) umfasst, wobei der Druckanzeigestift (23) für einen Benutzer des Scherkopfs (10) zumindest teilweise sichtbar ist und wobei die längsaxiale Position des Druckanzeigestifts (23) relativ zum Regelknopf (15) abhängig von dem mit der Druckregelvorrichtung (14) eingestellten Druck des Obermessers (12) auf das Untermesser (13) ist,
**dadurch gekennzeichnet, dass**
die Druckregelvorrichtung (14) einen mit dem Obermesser (12) zusammenwirkenden Druckbügel (16), eine mit dem Regelknopf (15) verbundene Regelknopfspindel (20), eine zwischen Regelknopfspindel (20) und Druckbügel (16) angeordnete Druckbügelfeder (17) und eine zur Regelknopfspindel (20) koaxial angeordnete und translatorisch entlang ihrer Längsachse relativ zur Regelknopfspindel (20) frei bewegbare Distanzschraube (21) umfasst, wobei durch Anpassen der Distanz zwischen Regelknopfspindel (20) und Druckbügel (16) der Druck des Obermessers (12) auf das Untermesser (13) einstellbar ist und wobei ein erstes Ende (21a) der Distanzschraube (21) mit dem Druckbügel (16) verbunden ist und ein zweites Ende (21b) der Distanzschraube (21) mit dem Druckanzeigestift (23) derart zusammenwirkt, dass eine Verschiebung der Distanzschraube (21) gegenüber der Regelknopfspindel (20) eine Verschiebung des Druckanzeigestifts (23) bewirkt.

2. Scherkopf (10) gemäss Anspruch 1, wobei zwischen dem zweiten Ende (21b) der Distanzschraube (21) und dem Druckanzeigestift (23) ein Verstärkungsmittel vorgesehen ist, mit welchem eine Verschiebung der Distanzschraube (21) gegenüber der Regelknopfspindel (20) in eine grössere Verschiebung des Druckanzeigestifts (23) umgewandelt wird.

3. Scherkopf (10) gemäss Anspruch 2, wobei das Verstärkungsmittel einen Drücker (22) und einen zwischen Drücker (22) und Druckanzeigestift (23) positionierten Hebel (24) umfasst, wobei der Drücker (22) mit dem zweiten Ende (21b) der Distanzschraube (21) verbunden ist und eine geneigte Fläche in Bezug auf die Längsachse der Distanzschraube (21) aufweist, wobei die Neigung der geneigten Fläche des Drückers (22) der Neigung der gegenüberliegenden Fläche des Druckanzeigestifts (23) entspricht und wobei der Hebel (24) schwenkbar in Bezug auf die Längsachse der Distanzschraube (21) am Regelknopf (15) befestigt ist.

4. Scherkopf (10) gemäss einem der vorherigen Ansprüche, wobei die Druckregelvorrichtung (14) Arretierungsmittel umfasst, mittels welcher der Regelknopf (15) in bestimmten Drehpositionen arretierbar ist.

5. Scherkopf (10) gemäss Anspruch 4, wobei die Arretierungsmittel Rastelemente (26) umfassen, die konfiguriert sind, um mit vorgesehenen Kerben (15a) auf der inneren Seite des Regelknopfs (15) zusammenzuwirken.

6. Scherkopf (10) gemäss einem der vorherigen Ansprüche, wobei eine Aussenfläche (23a) des Druckanzeigestifts (23a) zumindest teilweise in mehrere Zonen eingeteilt ist, wobei jede Zone einem Druckbereich des Drucks des Obermessers (12) auf das Untermesser (13) zuordenbar ist.

7. Scherkopf (10) gemäss Anspruch 6, wobei jede Zone eine andere Farbe aufweist.

8. Scherkopf (10) gemäss einem der vorherigen Ansprüche, wobei das Obermesser (12) gegenüber dem Untermesser (13) translatorisch bewegbar ist.

9. Tierschermaschine umfassend einen Scherkopf (10) gemäss einem der Ansprüche 1 bis 8.

## Claims

1. Shearing head (10) for an animal shearing machine, comprising an upper blade (12) and a lower blade (13), whereby the upper blade (12) is movable relative to the lower blade (13), a pressure control device (14), comprising a rotatable control knob (15), with which the pressure of the upper blade (12) on the lower blade (13) is settable,
whereby
the pressure control device (14) comprises a pressure indicator pin (23) disposed coaxially with respect to the control knob (15) and movable in a translational way, whereby the pressure indicator pin (23) is at least partially visible to a user of the shearing head (10) and whereby the longitudinal axial position of the pressure indicator pin (23) relative to the control knob (15) is dependent upon the pressure of the upper blade (12) on the lower blade (13) set with the pressure control device (14),
**characterized in that**
the pressure control device (14) comprises a pressure bracket (16) co-operating with the upper blade (12), a control knob spindle (20) connected to the control knob (15), a pressure bracket spring (17) disposed between control knob spindle (20) and pressure bracket (16), and a spacer screw (21) disposed coaxially with respect to the control knob spindle (20) and freely movable in a translational way along its longitudinal axis relative to the control knob spindle (20), whereby through adjustment of the distance between control knob spindle (20) and pressure bracket (16) the pressure of the upper blade (12) on the lower blade (13) is settable and whereby a first end (21a) of the spacer screw (21) is connected to the pressure bracket (16) and a second end (21b) of the spacer screw (21) co-operates with the pressure indicator pin (23) in such a way that a displacement of the spacer screw (21) with respect to the control knob spindle (20) brings about a shift of the pressure indicator pin (23).

2. Shearing head (10) according to claim 1, whereby a reinforcement means is provided between the second end (21b) of the spacer screw (21) and the pressure indicator pin (23), with which reinforcement means a displacement of the spacer screw (21) with respect to the control knob spindle (20) is translated into a greater shift of the pressure indicator pin (23).

3. Shearing head (10) according to claim 2, whereby the reinforcement means comprises a pusher (22) and a lever (24) positioned between pusher (22) and pressure indicator pin (23), whereby the pusher (22) is connected to the second end (21b) of the spacer screw (21) and has an inclined surface with respect to the longitudinal axis of the spacer screw (21), whereby the inclination of the inclined surface of the pusher (22) corresponds to the inclination of the opposite surface of the pressure indicator pin (23) and whereby the lever (24) is fixed on the control knob (15) in a way pivotable in relation to the longitudinal axis of the spacer screw (21).

4. Shearing head (10) according to one of the preceding claims, whereby the pressure control device (14) comprises locking means, by means of which the control knob (15) is lockable in predetermined rotational positions.

5. Shearing head (10) according to claim 4, whereby the locking means comprise engagement elements (26), which are configured to cooperate with provided notches (15a) on the inner side of the control knob (15).

6. Shearing head (10) according to one of the preceding claims, whereby an outer surface (23a) of the pressure indicator pin (23a) is divided at least partially into a plurality of zones, whereby each zone is assignable to a pressure range for the pressure of the upper blade (12) on the lower blade (13).

7. Shearing head (10) according to claim 6, whereby each zone has a different color.

8. Shearing head (10) according to one of the preceding claims, whereby the upper blade (12) is movable with respect to the lower blade (13) in a translational way.

9. Animal shearing machine comprising a shearing head (10) according to one of the claims 1 to 8.

## Revendications

1. Tête de rasage (10) pour une tondeuse pour animaux, comprenant une lame supérieure (12) et une lame inférieure (13), la lame supérieure (12) étant mobile par rapport à la lame inférieure (13), un dispositif de contrôle de pression (14), comprenant un bouton de commande rotatif (15), via lequel la pression de la lame supérieure (12) sur la lame inférieure (13) est réglable,
le dispositif de contrôle de pression (14) comprenant une goupille indicatrice de pression (23) disposée de manière coaxiale par rapport au bouton de commande (15) et déplaçable en translation, la goupille indicatrice de pression (23) étant au moins partiellement visible par un utilisateur de la tête de rasage (10), et la position axiale longitudinale de la goupille indicatrice de pression (23) vis-à-vis du bouton de commande (15) dépendant de la pression de la lame supérieure (12) sur la lame inférieure (13) réglée avec le dispositif de contrôle de pression (14),
**caractérisé en ce que**
le dispositif de contrôle de pression (14) comprend des étriers de pression (16) coopérant avec la lame supérieure (12), une broche de bouton de commande (20) reliée au bouton de commande (15), un ressort de d'étriers de pression (17) disposé entre la broche de bouton de commande (20) et les étriers de pression (16), et une vis d'écartement (21) disposée de manière coaxiale par rapport à la broche de bouton de commande (20) et déplaçable librement en translation le long de son axe longitudinal par rapport à la broche de bouton de commande (20), la pression de la lame supérieure (12) sur la lame inférieure (13) étant réglable via l'ajustement de la distance entre le bouton de commande (20) et les étriers de pression (16), et une première extrémité (21a) de la vis d'écartement (21) étant reliée au support de pression (16) et une deuxième extrémité (21b) de la vis d'écartement (21) coopérant avec la goupille indicatrice de pression (23) de manière à ce qu'un déplacement de la vis d'écartement (21) par rapport à la broche de bouton de commande (20) entraîne un déplacement de la goupille indicatrice de pression (23).

2. Tête de rasage (10) selon la revendication 1, dans laquelle un moyen de renforcement est prévu entre la deuxième extrémité (21b) de la vis d'écartement (21) et la goupille indicatrice de pression (23), avec lequel un déplacement de la vis d'écartement (21) par rapport à la broche de bouton de commande (20) se traduit par un déplacement plus important de la goupille indicatrice de pression (23).

3. Tête de rasage (10) selon la revendication 2, dans laquelle le moyen de renforcement comprend un poussoir (22) et un levier (24) positionné entre le poussoir (22) et la goupille indicatrice de pression (23), le poussoir (22) étant relié à la deuxième extrémité (21b) de la vis d'écartement (21), et l'inclinaison de la surface inclinée du poussoir (22) correspondant à l'inclinaison de la surface opposée de la goupille indicatrice de pression (23), et le levier (24) étant monté pivotant sur le bouton de commande (15) vis-à-vis de l'axe longitudinal de la vis d'écartement (21).

4. Tête de rasage (10) selon l'une des revendications précédentes, dans laquelle le dispositif de contrôle de la pression (14) comprend un moyen de blocage, au moyen duquel le bouton de commande (15) peut être arrêté dans des positions rotationnelles prédéterminées.

5. Tête de rasage (10) selon la revendication 4, dans laquelle le moyen de blocage comprend des éléments d'encliquetage (26), qui sont configurés pour coopérer avec les encoches prévues (15a) sur le côté interne du bouton de commande (15).

6. Tête de rasage (10) selon l'une des revendications précédentes, dans laquelle une surface externe (23a) de la goupille indicatrice de pression (23a) est divisée au moins partiellement en une pluralité de zones, chaque zone étant attribuable à une plage de pression pour la pression de la lame supérieure (12) sur la lame inférieure (13).

7. Tête de rasage (10) selon la revendication 6, dans laquelle chaque zone a une couleur différente.

8. Tête de rasage (10) selon l'une des revendications précédentes, dans laquelle la lame supérieure (12) peut se déplacer en translation par rapport à la lame inférieure (13).

9. Tondeuse pour animaux comprenant une tête de rasage (10) selon l'une des revendications 1 à 8.
